# EUROPÄISCHE PATENTANMELDUNG

(11) **EP 4 656 330 A1**
(43) Veröffentlichungstag der Anmeldung: **03.12.2025**
(21) Anmeldenummer: 25177049.1
(22) Anmeldetag: 16.05.2025
(51) Int. Cl.: B25B 21/00, B25B 23/04, B23Q 5/04, B23P 19/06, B23Q 5/32

(54) **ROTIERENDES WERKZEUG, INSBESONDERE SCHRAUBVORRICHTUNG**

(30) Priorität: 28.05.2024 DE 102024204977
(71) Anmelder: Deprag Schulz GmbH u. Co. KG, 92224 Amberg (DE)
(72) Erfinder: FILIPPOV, Simon, 92224 Amberg (DE); PFEIFFER, Rolf, 92224 Amberg (DE)
(74) Vertreter: FDST Patentanwälte

(57) **Zusammenfassung**

Das rotierende Werkzeug, insbesondere eine Schraubvorrichtung (2) zum Einschrauben eines Schraubelements in ein Bauteil weist auf eine Werkzeugaufnahme (16) für ein Schraubwerkzeug (18), einen axial festen Drehantrieb (4) zur Erzeugung einer Drehbewegung und eines Drehmoments, einen Vorschubantrieb (14) zur Erzeugung einer Vorschubbewegung sowie eine teleskopierbare Übertragungseinheit (10) mit zwei zueinander in Axialrichtung (A) versetzbaren Bauteile, nämlich eine Profilwelle (6) und eine entlang dieser versetzbaren Nabe (8) mit einem zur Profilwelle (6) korrespondierenden Innenprofil, wobei das eine Bauteil mit dem Drehantrieb (4) und das andere Bauteil mit dem Vorschubantrieb (14) und der Werkzeugaufnahme (16) verbunden ist und die durch den Drehantrieb (4) erzeugte Drehbewegung von dem einen Bauteil auf das andere übertragen wird. Zur zumindest teilweisen Kompensation einer hierbei erzeugten der Vorschubbewegung entgegenwirkenden axialen Reibungskraft (F_{Rax}) sind die Profilwelle (6) und die Nabe (8) über eine schräg zu einer Axialrichtung (A) orientierte Profilverzahnung (22) miteinander verzahnt.

## Beschreibung

Die Erfindung betrifft ein rotierendes Werkzeug, welches sich in einer Axialrichtung erstreckt und zur Bearbeitung eines Bauteils dient. Insbesondere handelt es sich um eine Schraubvorrichtung zum Einschrauben eines Schraubelements in ein Bauteil mit den Merkmalen des Oberbegriffs des Anspruchs 1.

Eine derartige Schraubvorrichtung ist beispielsweise aus der DE 10 2022 106 710 A1 zu entnehmen.

Bei derartigen Schraubvorrichtungen handelt es sich um insbesondere stationäre Schraubvorrichtungen, bei denen Schraubvorgänge automatisch durchgeführt werden. Hierbei wird allgemein eine Drehbewegung sowie eine Vorschubbewegung auf eine Werkzeugaufnahme übertragen, in der im Betrieb ein Verarbeitungswerkzeug, beispielsweise ein Bit oder eine Klinge aufgenommen ist.

Bei den hier im Vordergrund stehenden stationären Schraubwerkzeugen ist ein feststehender Drehantrieb vorgesehen, zu dem die Werkzeugaufnahme bei der Vorschubbewegung in Axialrichtung relativ versetzt wird. Gleichzeitig wird die von dem Drehantrieb erzeugte Drehbewegung sowie das erzeugte Drehmoment über eine teleskopierbare Übertragungseinheit auf die Werkzeugaufnahme übertragen.

Bei der bekannten Schraubvorrichtung erfolgte dies gemäß einer Welle-Nabe-Einheit, bei der die Welle als eine Profilwelle ausgebildet ist und entlang derer die Nabe in Axialrichtung verschoben werden kann. Die Nabe wird mithilfe eines Vorschubantriebs in Axialrichtung zur Erzeugung der Vorschubbewegung versetzt. Mit zunehmendem Drehmoment, welches zwischen Welle und Nabe übertragen wird, steigt die Reibungskraft an, die die Vorschubbewegung hemmt. Die bekannte Schraubvorrichtung unterscheidet zwischen unterschiedlichen Drehmomentbelastungsbereichen, wobei bei einer hohen Drehmomentbelastung eine Ausgleichskupplung aktiviert wird, welche eine axiale Ausgleichsbewegung zulässt, sodass sich die Welle mit der Nabe mit bewegen kann und ein Verschleiß zwischen der Nabe und der Antriebswelle bei hohen Drehmomenten vermieden werden kann.

Ausgehend hiervon liegt der Erfindung die Aufgabe zugrunde, ein verbessertes rotierendes Werkzeug, insbesondere eine Schraubvorrichtung anzugeben, wobei die aufgrund der Reibung zwischen der Nabe und der Profilwelle bedingten Probleme reduziert sind.

Die Aufgabe wird gemäß der Erfindung gelöst durch ein rotierendes Werkzeug zur Bearbeitung eines Bauteils, insbesondere durch eine Schraubvorrichtung zum Einschrauben eines Schraubelements in ein Bauteil, wobei sich das Werkzeug in einer Axialrichtung erstreckt. Das Werkzeug weist eine Werkzeugaufnahme für ein Bearbeitungswerkzeug auf, insbesondere für ein Schraubwerkzeug, wie beispielsweise ein Bit oder eine Klinge, welches das Schraubelement im Betrieb zur Übertragung einer Drehbewegung greift. Das Werkzeug ist allgemein zur Übertragung einer Drehbewegung sowie Vorschubbewegung auf die Werkzeugaufnahme ausgebildet.

Das Werkzeug weist hierzu einen axial festen Drehantrieb zur Erzeugung der Drehbewegung auf, die im Betrieb auf die Werkzeugaufnahme übertragen wird. Der Drehantrieb ist vorzugsweise als ein elektrischer Drehantrieb ausgebildet und weist daher einen elektrischen Antriebsmotor auf, über den die Drehbewegung und das gewünschte Drehmoment erzeugt wird. Alternativ hierzu kann der Drehantrieb auch als ein pneumatischer oder hydraulischer Drehantrieb ausgebildet sein.

Sofern vorliegend von einem axial festen Drehantrieb gesprochen wird, so wird hierunter verstanden, dass die Werkzeugaufnahme in Axialrichtung beim Betrieb und beim Bearbeitungsvorgang, insbesondere Schraubvorgang, relativ zum Drehantrieb axial verstellt wird. Bevorzugt ist der Drehantrieb insgesamt ortsfest und bewegt sich beim Bearbeitungsvorgang nicht. Bevorzugt ist die Schraubvorrichtung beispielsweise innerhalb einer Bearbeitungsstation feststehend angeordnet und der Drehantrieb ist beispielsweise an einem feststehenden Gestell befestigt.

Weiterhin weist das Werkzeug einen Vorschubantrieb zur Erzeugung der Vorschubbewegung auf, die im Betrieb auf die Werkzeugaufnahme übertragen wird. Auch hierbei handelt es sich um einen elektrischen Vorschubantrieb oder alternativ um einen pneumatischen oder hydraulischen Vorschubantrieb.

Der Bearbeitungsvorgang, insbesondere Schraubvorgang wird bevorzugt automatisiert oder vollautomatisch durchgeführt. Das Werkzeug weist hierzu eine entsprechend eingerichtete Steuereinheit auf. Hierbei wird üblicherweise das Drehmoment und / oder die Vorschubkraft in Abhängigkeit von vorgegebenen Verfahrensparameter gesteuert, um die gewünschten Schraubvorgänge entsprechend einem vorgegebenen, definierten Schraubprozess durchzuführen.

Das Werkzeug weist weiterhin eine teleskopierbare Übertragungseinheit mit zwei zueinander in Axialrichtung versetzbaren Bauteilen, nämlich eine Profilwelle und eine entlang dieser Profilwelle versetzbare Nabe mit einem zur Profilwelle korrespondierenden Innenprofil auf. Bei der Nabe handelt es sich daher allgemein um eine hülsenförmigen Baueinheit, welche innen das Innenprofil aufweist, welches in ein entsprechendes Außenprofil der Profilwelle eingreift und mit diesem quasi verzahnt ist.

Das eine Bauteil ist mit dem Drehantrieb verbunden und wird im Betrieb von diesem in Rotation versetzt wird. Das andere Bauteil ist mit dem Vorschubmotor und der Werkzeugaufnahme verbunden, wobei es üblicherweise drehfest mit der Werkzeugaufnahme verbunden ist und über den Vorschubantrieb in Axialrichtung versetzt wird. Die von dem Drehantrieb auf das eine Bauteil übertragene Drehbewegung und entsprechend auch das Drehmoment wird auf das andere Bauteil übertragen.

Bei dem von dem Drehantrieb angetriebenen Bauteil handelt es sich insbesondere um die Profilwelle. Diese ist beispielsweise durch eine Motorwelle eines Antriebsmotors gebildet oder ist zumindest mit einer solchen gekoppelt. Alternativ hierzu kann von dem Drehantrieb auch die Nabe angetrieben werden und die Profilwelle wird von dem Vorschubantrieb in Axialrichtung versetzt.

Erfindungsgemäß ist nunmehr vorgesehen, dass die Profilwelle und die Nabe über eine schräg zur Axialrichtung orientierte Profilverzahnung miteinander verzahnt sind. Die Profilverzahnung kann daher als eine zumindest partiell schraubenförmig verlaufende Profilverzahnung (Schrägverzahnung) angesehen werden. Durch die schräg verlaufende Profilverzahnung weisen das Innenprofil und das Außenprofil jeweils schräg unter einem Schrägungswinkel zur Axialrichtung orientierte und ineinandergreifende Profilflanken auf. Das Innenprofil sowie das Außenprofil weisen jeweils zumindest eine schräg orientierte Profilflanke auf.

Im Unterschied zu einer herkömmlichen Profilverzahnung mit einem parallel zur Axialrichtung verlaufenden Außenprofil und Innenprofil wird durch die schräg zur Axialrichtung orientierte Profilflanke der besondere Vorteil erreicht, dass bei der Drehbewegung und der Übertragung des Drehmoments zwischen den beiden Bauteilen eine axiale Vorschubkraft in Axialrichtung erzeugt wird, welche bei einer geeigneten Ausgestaltung der Profilverzahnung einer axialen Reibkraft entgegenwirken kann, die bei der Übertragung des Drehmoments zwischen den beiden Bauteilen erzeugt wird. Diese axiale Reibkraft wirkt der vom Vorschubantrieb erzeugten Vorschubbewegung entgegen und hemmt diese. Dieser Effekt wird vorliegend als Vorschubhemmung bezeichnet.

Durch die Schrägstellung kann daher beispielsweise der Vorschubantrieb entlastet werden.

Bei typischen Schraubanwendungen werden auf die Werkzeugaufnahme beim Eindrehen des Schraubelements Vorschubkräfte auf die Werkzeugaufnahme übertragen, die häufig beispielsweise im Bereich von 150 N liegen. Bereits bei der Übertragung eines Drehmoments von lediglich 4 Nm kann die durch die dadurch erzeugte Reibung bedingte Vorschubhemmung bei herkömmlichen Ausgestaltungen ebenfalls in dieser Größenordnung liegen und beispielsweise 150 N betragen. Werden also hohe Drehmomente übertragen, muss bei einer herkömmlichen Ausgestaltung der Vorschubantrieb entsprechend groß dimensioniert werden. Dies führt zu einem erhöhten Bauraumbedarf sowie zu erhöhten Kosten. Durch das hier beschriebene erfinderische Konzept mit der schräg gestellten Profilverzahnung kann daher ein Vorschubantrieb im Vergleich zu einer herkömmlichen achsparallelen Profilverzahnung kompakter und kostengünstiger ausgebildet werden.

In zweckdienlicher Ausgestaltung sind zwischen der Profilwelle und der Nabe keine Lagerelemente wie beispielsweise Rollen, Walzen, Nadeln usw. angeordnet. Über derartige (Wälz-) Lager wäre zwar grundsätzlich eine Reduzierung der Reibung zwischen Profilwelle und Nabe ermöglicht, jedoch führen derartige Lagerelemente zu einem höheren Bauraumbedarf, was häufig unerwünscht ist. Auch sind damit höhere Kosten verbunden. Bevorzugt ist zwischen der Profilwelle und der Nabe daher ausschließlich eine Gleitlagerung ausgebildet, bei der also das Innenprofil und das Außenprofil aneinander lediglich entlang gleiten.

In zweckdienlicher Ausgestaltung liegt der Schrägungswinkel der zumindest einen Profilflanke des Außenprofils der Profilwelle und korrespondierend auch der zumindest einen Profilflanke des Innenprofils der Nabe im Bereich zwischen 2° bis 30° und vorzugsweise im Bereich zwischen 5° bis 15.

Die Höhe der durch die Übertragung des Drehmoments erzeugte axiale Reibungskraft hängt von dem Reibungskoeffizienten der Paarung zwischen Profilwelle und Nabe ab. Dieser Reibungskoeffizient liegt typischerweise im Bereich zwischen 0,08 und 0,25. Die axiale Reibungskraft hängt zusätzlich von der Normalkraft ab, welche wiederum von der von dem Drehantrieb erzeugten Umfangskraft und damit dem Drehmoment abhängt. Die angegebenen Werte für den Schrägungswinkel haben sich als besonders vorteilhaft erwiesen.

Wie bereits weiter oben angeführt, wird durch die Schrägstellung der Profilflanken im Betrieb eine axiale Vorschubkraft von dem mit dem Drehantrieb verbundenen Bauteil (insbesondere Profilwelle) auf das mit dem Vorschubantrieb verbundenen Bauteil (insbesondere Nabe) übertragen. Gleichzeitig wird die dieser axialen Vorschubkraft entgegenwirkende axiale Reibungskraft erzeugt. Die im Betrieb durch die Schrägstellung erzeugte axiale Vorschubkraft einerseits und die axiale Reibungskraft andererseits hängen dabei jeweils von dem gewählten Schrägungswinkel ab.

In bevorzugter Ausgestaltung ist der Schrägungswinkel allgemein derart gewählt, dass die Vorschubhemmung reduziert ist. Unter Vorschubhemmung wird - wie bereits weiter oben angegeben - der Effekt verstanden, dass durch die axiale Reibungskraft die vom Vorschubantrieb erzeugte Vorschubbewegung gehemmt wird, dass also die vom Vorschubantrieb erzeugte und auf das mit ihm verbundene Bauteil (insbesondere Nabe) übertragene Vorschubkraft reduziert wird.

Gemäß einer bevorzugten Variante ist die Vorschubhemmung lediglich reduziert, ohne dass sie vollständig kompensiert ist.

In bevorzugter Variante ist der Schrägungswinkel demgegenüber insbesondere derart gewählt, dass die Vorschubhemmung im Betrieb kompensiert ist. Dies bedeutet, dass der Schrägungswinkel so gewählt ist, dass sich die durch die Schrägstellung erzeugte axiale Vorschubkraft und die axiale Reibungskraft wechselseitig kompensieren. Hierunter wird verstanden, dass der Betrag der erzeugten axialen Vorschubkraft - bei einem vorgegebenen oder ermittelten (gemessenen) Reibungskoeffizienten (z.B. mittlerer Reibungskoeffizient) - gleich oder zumindest im Wesentlichen gleich mit dem Betrag der axialen Reibungskraft ist.

Durch diese Maßnahme wird daher insbesondere erreicht, dass über den Vorschubantrieb keine entgegenwirkende axiale Reibungskraft überwunden werden muss.

In zweckdienlicher Weiterbildung ist der Schrägungswinkel darüber hinaus vorzugsweise derart gewählt, dass - bei einem vorgegebenen oder ermittelten (gemessenen) Reibungskoeffizienten (z.B. mittlerer Reibungskoeffizient) - die erzeugte axiale Vorschubkraft dem Betrage nach größer ist als die axiale Reibungskraft. Durch diese Maßnahme wird der besondere Vorteil erzielt, dass über den Drehantrieb zusätzlich eine Vorschubkomponente erzeugt wird und dadurch der Vorschubantrieb unterstützt ist. In diesem Fall wird daher die Vorschubhemmung nicht nur kompensiert, sondern sogar überkompensiert. Die erzeugte axiale Vorschubkraft ist dabei insbesondere um zumindest 10 % und weiter vorzugsweise um zumindest 15 % größer als die axiale Reibungskraft. Der Schrägungswinkel wird daher bewusst etwas größer gewählt als dies - auf Basis eines vorgegebenen oder gemessenen (mittleren) Reibungskoeffizienten - für eine Kompensation erforderlich wäre.

In zweckdienlicher Ausgestaltung sind um den Umfang der Profilwelle verteilt mehrere Profilflanken angeordnet, und zwar insbesondere 4-12 Profilflanken. Diese sind insbesondere gleichverteilt angeordnet. Das Profil weist jeweils Profilnuten und Profilstege (Profilflanken) auf, die sich über den Umfang abwechseln. Bevorzugt weisen Profilnuten und Profilflanken eine gleiche (Winkel-) Breite auf. Für das Innenprofil der Nabe ist das Gleiche gültig.

Das Außenprofil der Profilwelle weist eine in radialer Richtung gemessene Profilhöhe auf, die beispielsweise 7 % bis 15 % eines Außenradius der Profilwelle entspricht. Die Profilhöhe ist hierbei der radiale Abstand zwischen einem Nutboden einer Profilnut zum radial äußersten Bereich eines Profilstegs.

Das Werkzeug ist in bevorzugter Ausgestaltung dazu eingerichtet, auf die Werkzeugaufnahme ein Einschraub-Drehmoment bis maximal 500 Newtonmeter, insbesondere bis maximal 150 Newtonmeter und vorzugsweise bis maximal 50 Newtonmeter auszuüben.

Bei typischen Schraubanwendungen liegen die Einschraub-Drehmomente üblicherweise je nach Anwendungsfall in einem Bereich zwischen 0,05 Newtonmeter bis 500 Newtonmeter und üblicherweise bevorzugt zwischen 0,5 Newtonmeter bis 50 Newtonmeter.

Unter Einschraub-Drehmomente werden diejenigen Drehmomente verstanden, die während des Eindrehens des Schraubelements in das Bauteil ausgeübt werden, und zwar bevor das Schraubelement eine sogenannte Kopfauflage erreicht, bei der es zum Aufliegen auf das Bauteil kommt. Ab Erreichen der Kopfauflage steigen die Drehmomente typischerweise stark an, was in der Steuerung üblicherweise dann zu einem Abschalten des Schraubvorgangs führt.

Hohe Einschraub- Drehmomente werden insbesondere bei sogenannten selbstschneidenden oder selbstfurchenden Schrauben erreicht, bei denen das Einschraub-Drehmoment beispielsweise im Bereich von zumindest 5 Nm, von zumindest 10 Nm oder auch von zumindest 20 Nm oder darüber liegt. Hohe Einschraub-Drehmomente werden auch bei Holzschrauben, Kunststoffschrauben sowie Schrauben mit Gewindesicherung erreicht. Die Schraubvorrichtung ist daher insbesondere zum Einschrauben von derartigen Schrauben ausgebildet. Im Betrieb werden daher insbesondere solche Schrauben in ein Bauteil mit der Schraubvorrichtung eingeschraubt.

Im Betrieb wird der Drehantrieb derart angesteuert, dass während des Eindrehens des Schraubelements die oben angegebenen Einschraub- Drehmomente erzeugt werden. Hierzu weist das Werkzeug die bereits erwähnte Steuereinheit auf.

In bevorzugter Weiterbildung ist das Werkzeug im Betrieb zur Erzeugung einer an der Werkzeugaufnahme anliegenden Vorschubkraft im Bereich zwischen 1 N bis 3000 N und insbesondere im Bereich zwischen 10 N und 300 N ausgebildet. Diese Vorschubkraft wird beim Einschraubvorgang bis Erreichen der Kopfauflage eingestellt. Bevorzugt wird also eine solche Vorschubkraft im Betrieb gesteuert von dem Vorschubantrieb erzeugt. Auch hierzu ist die Steuereinheit entsprechend eingerichtet.

Ein Ausführungsbeispiel der Erfindung wird nachfolgenden anhand der Figuren näher erläutert. Diese zeigen:
- FIG 1: eine Schraubvorrichtung teilweise im Längsschnitt,
- FIG 2: eine vergrößerte teilweise Schnittdarstellung der Schraubvorrichtung gemäß FIG 1 im Bereich einer teleskopierbaren Übertragungseinheit gemäß der Schnittlinie C - C in FIG 3,
- FIG 3: einen Querschnitt durch die teleskopierbare Übertragungseinheit gemäß der Schnittlinie B - B gemäß FIG 2,
- FIG 4: eine vergrößerte ausschnittsweise Darstellung des Querschnitts gemäß dem mit A gekennzeichneten Bereich in FIG 3 sowie
- FIG 5: ein Kräftediagramm zur Erläuterung der Wirkungsweise der schräg gestellten Profilverzahnung.

Eine in FIG 1 dargestellte Schraubvorrichtung 2 erstreckt sich entlang einer Schraubachse S in einer Axialrichtung A. Sie weist im Ausführungsbeispiel in einem rückwärtigen Bereich einen Drehantrieb 4 auf, welcher zur Erzeugung einer Drehbewegung sowie eines Drehmoments ausgebildet ist. Der Drehantrieb 4 treibt eine Profilwelle 6 an, die beispielsweise als Motorwelle eines Antriebsmotors des Drehantriebs 4 ausgebildet ist oder mit einer solchen drehfest verbunden ist. Die Schraubachse S definiert eine Rotationsachse der Profilwelle 6, um die diese im Betrieb rotiert.

Die Profilwelle 6 taucht in eine Nabe 8 ein. Diese ist als zumindest in einem Teilabschnitt als eine Hülse mit einem Innenprofil ausgebildet, welches korrespondierend zu einem Außenprofil der Profilwelle 6 ausgebildet ist. Die Profilwelle 6 sowie die Nabe 8 bilden eine teleskopierbare Übertragungseinheit 10 aus. Die Profilwelle 6 sowie die Nabe 8 sind in einem Führungsrohr 12 angeordnet. Die Nabe 8 kann sich innerhalb des Führungsrohrs 12 in und entgegen der Axialrichtung A bewegen und dabei relativ zu der axial feststehenden Profilwelle 6 verfahren.

Die Schraubvorrichtung 2 weist weiterhin einen Vorschubantrieb 14 auf, welcher im Ausführungsbeispiel parallel und neben dem Führungsrohr 12 angeordnet ist.

Im Ausführungsbeispiel ist er als ein pneumatischer Antrieb ausgebildet. Er kann jedoch auch als elektrischer oder hydraulischer Antrieb ausgebildet sein. Alternativ zu der dargestellten parallelen Anordnung kann er auch schräg zur Axialrichtung oder auch koaxial zur Schraubenachse S angeordnet sein.

Der Vorschubantrieb 14 ist mit der Nabe 8 in Axialrichtung A insbesondere formschlüssig verbunden und versetzt diese im Betrieb in Axialrichtung A. Die Nabe 8 weist hierzu im Ausführungsbeispiel einen endseitigen Kupplungszapfen auf, welcher mit einem Kupplungsring des Vorschubantriebs 14 verbunden ist. Eine Antriebsstange, insbesondere Kolbenstange des Vorschubantriebs versetzt den Kupplungsring und mit diesem über den Kupplungszapfen die Nabe 8 in und entgegen der Axialrichtung A. Die Nabe 8 bildet insofern zusammen mit dem Vorschubantrieb 14 eine Vorschubeinheit. Der Kupplungszapfen ist drehbar innerhalb des Kupplungsrings angeordnet. An seinem Ende ist der Kupplungszapfen, welcher im Betrieb zusammen mit der restlichen Nabe 8 rotiert, mit der Werkzeugaufnahme 16 drehfest zur Übertragung der Drehbewegung und des Drehmoments verbunden. An deren vorderen Ende ist eine Werkzeugaufnahme 16 angeordnet, in die ein Verarbeitungswerkzeug, im Ausführungsbeispiel ein Schraubwerkzeug 18 eingesetzt und gehalten ist.

Die Schraubvorrichtung 2 weist weiterhin noch in ihrem vorderen Bereich eine Zuführeinheit 20 auf, über die Schraubelemente zugeführt werden. Im Betrieb werden diese üblicherweise sukzessive in ein Bereitstellungsraum eingebracht, anschließend von dem Schraubwerkzeug 18 gegriffen und / oder mitgenommen und in Axialrichtung A nach vorne versetzt. Beim Verschrauben des Schraubelements in ein hier nicht näher dargestelltes Bauteil wird dann entsprechend eines vorgegebenen Schraubprogramms der Drehantrieb 4 und damit das Drehmoment sowie der Vorschubantrieb 14 und damit die axiale Vorschubbewegung und die vom Vorschubantrieb 14 erzeugte Vorschubkraft geeignet gesteuert. Hierfür ist eine hier nicht näher dargestellte Steuereinheit angeordnet.

Bei dem Schraubelement handelt es sich insbesondere um eine Schraube oder alternativ um eine Mutter.

Anhand der vergrößerten Darstellung in FIG 2 insbesondere auch in Kombination mit den Darstellungen gemäß FIG 3 und FIG 4 ist der Aufbau der teleskopierbaren Übertragungseinheit 10 gut zu erkennen.

Insbesondere ist zu erkennen, dass die Profilwelle 6 und die Nabe 8 über eine schräg zur Axialrichtung A orientierte Profilverzahnung 22 miteinander verzahnt sind. Das Außenprofil der Profilwelle 6 sowie das Innenprofil der Nabe 8 weisen jeweils um den Umfang verteilt mehrere als Stege ausgebildete Profilflanken 24 mit dazwischen angeordnete Profilnuten auf, die jeweils unter einem Schrägungswinkel α bezüglich der Axialrichtung A und der Schraubenachse S orientiert ist.

Die Profilflanken 24 der Profilwelle 6 sowie der Nabe 8 greifen wechselseitig ineinander ein. Im Ausführungsbeispiel weist jedes dieser beiden Bauteile acht Profilflanken 24 auf.

Die Profilwelle 6 ist im Ausführungsbeispiel als eine massive Welle ausgebildet. Alternativ kann sie auch als eine Hohlwelle ausgebildet sein.

Im Betrieb wird vom Drehantrieb 4 die Drehbewegung und das Drehmoment auf die Profilwelle 6 übertragen. Durch die Profilverzahnung 22 werden die Drehbewegung und das Drehmoment von der Profilwelle 6 auf die Nabe 8 übertragen. Diese wird gleichzeitig durch den Vorschubantrieb 14 mit einer von diesem ausgeübten Vorschubkraft in Axialrichtung A versetzt.

Durch die schräg gestellte Profilverzahnung 22 ergibt sich eine Kraftaufteilung der durch das aufgebrachte Drehmoment erzeugten Umfangskraft Fu, wie dies anhand der FIG 5 näher erläutert wird.

Die vom Drehantrieb 4 erzeugte und in Umfangsrichtung wirkende Umfangskraft Fu übt auf die schräggestellte Profilflanke 24 eine Normalkraft F_{N} aus. Aufgrund eines vorgegebenen Reibungskoeffizienten, welcher zwischen den beiden Bauteilen Profilwelle 6 und Nabe 8 wirkt, wird eine in Richtung der Profilflanke 24 wirkende Reibungskraft F_{R} erzeugt. Diese weist einen axialen Anteil auf, welcher als axiale Reibungskraft F_{Rax} bezeichnet wird. Gleichzeitig wird durch die Normalkraft F_{N} auch eine dieser axialen Reibungskraft F_{Rax} entgegenwirkende axiale Vorschubkraft F_{Nax} erzeugt.

Im Betrieb wirkt daher durch das aufgebrachte Drehmoment auf die Nabe 8 die axiale Reibungskraft F_{Rax} sowie die axiale Vorschubkraft F_{Nax} ein. Die axiale Reibungskraft F_{Rax} wirkt dabei einer von dem Vorschubantrieb 4 erzeugten Vorschubkraft entgegen und hemmt diese. Demgegenüber unterstützt die axiale Vorschubkraft F_{Nax} die Vorschubbewegung.

Wie anhand des Kräftediagramms gemäß FIG 5 zu erkennen ist, ist im dargestellten Ausführungsbeispiel der Schrägungswinkel α (bei gegebenem Reibungskoeffizienten) derart gewählt, dass die beiden axialen Kräfte F_{Rax}, F_{Nax} dem Betrage nach gleich sind, sodass sie sich wechselseitig kompensieren. Durch diese bevorzugte Einstellung ist daher die durch die erzeugte Reibungskraft F_{R} ausgeübte Vorschubhemmung kompensiert und von dem Vorschubantrieb 14 braucht lediglich die gewünschte Vorschubkraft für die axiale Zustellbewegung ausgeübt zu werden, ohne dass zusätzlich die axiale Reibungskraft F_{Rax} überwunden werden müssen.

Wie anhand FIG 5 auch sofort ersichtlich ist, kann durch eine Variation des Schrägungswinkel α die Kräfteaufteilung zwischen den beiden axialen Kräften F_{Rax}, F_{Nax} verändert werden, so dass sie sich nicht zwingend kompensieren müssen. Damit wird durch eine geeignete Wahl des Schrägungswinkels α die axiale Vorschubkraft F_{Nax} (dem Betrage nach) größer oder kleiner als die axiale Reibungskraft F_{Rax} eingestellt. Im Ausführungsbeispiel wird mit zunehmendem Schrägungswinkel α die axiale Vorschubkraft F_{Nax} zunehmend größer.

Die Kräfteaufteilung ist unabhängig von der Höhe der übertragenen Drehmomente, da sowohl die axiale Reibungskraft F_{Rax} als auch die entgegenwirkende axiale Vorschubkraft F_{Nax} in gleicher Weise von dem Drehmoment und damit von der Umfangskraft Fu abhängen. Insgesamt sind die resultierenden axialen Kräfte F_{Rax}, F_{Nax} proportional zum Drehmoment. Das Verhältnis der beiden axialen Kräfte F_{Rax}, F_{Nax} ist unabhängig vom Drehmoment.

Durch diese erfindungsgemäße Ausgestaltung mit der schräg gestellten Profilverzahnung 22 ergeben sich insbesondere folgende Vorteile:
Bei herkömmlichen Ausgestaltungen mit parallel verlaufender Profilverzahnung müsste die Vorschubhemmung durch einen entsprechend stärkeren Vorschubantrieb 14 ausgeglichen werden. Dies würde dazu führen, dass die Profilwelle 14 aus dem Drehantrieb 4 mit einer entsprechend hohen Kraft herausgezogen werden würde, was durch eine entsprechende Gegenhaltekraft des Drehantriebs 4 ausgeglichen werden muss, wofür jedoch der Drehantrieb 4 unter Umständen nicht ausgelegt ist.

Durch die Kompensation oder zumindest der Reduzierung der Vorschubhemmung kann der Vorschubantrieb im Vergleich zu einer herkömmlichen Ausgestaltung kompakter und kostengünstiger ausgestaltet werden.

Der Vorteil mit der schräg gestellten Profilverzahnung 22 ergibt sich nicht nur beim Einschrauben, sondern auch beim Lösen und einem sogenannten Entschrauben von Schraubelementen aus einem Bauteil heraus. Auch hier besteht das Problem mit der Vorschubhemmung, lediglich in entgegengesetzter Richtung, welches durch die schräg gestellt Profilverzahnung 22 zumindest reduziert ist.

Für das hier beschriebene Prinzip kommt es nicht entscheidend auf die konkrete Ausgestaltung der Profile der Verzahnung, also das Profil der einzelnen Zähne oder Flanken, an. Die Profilwelle 6 ist beispielsweise als eine sogenannte Zahnwelle, alternativ als eine sogenannte Keilwelle oder auch als eine Welle mit einem anders geformten Profil ausgebildet, wie beispielsweise Vierkant, Sechskant oder Polygon. Die bevorzugte Variante ist die Keilwelle.

Die hier beschriebene Erfindung wurde anhand der Schraubvorrichtung 2 erläutert. Grundsätzlich lässt sich die Erfindung auch bei anderen Werkzeugen anwenden, bei denen eine Drehbewegung sowie eine Vorschubbewegung erzeugt werden und bei denen eine teleskopierbare Übertragungseinheit ausgebildet ist.

### Bezugszeichenliste

- 2: Schraubvorrichtung
- 4: Drehantrieb
- 6: Profilwelle
- 8: Nabe
- 10: teleskopierbare Übertragungseinheit
- 12: Führungsrohr
- 14: Vorschubantrieb
- 16: Werkzeugaufnahme
- 18: Schraubwerkzeug
- 20: Zuführeinheit
- 22: Profilverzahnung
- 24: Profilflanke

- S: Schraubenachse
- A: Axialrichtung
- α: Schrägungswinkel
- Fu: Umfangskraft
- F_{R}: Reibungskraft
- F_{N}: Normalkraft
- F_{Rax}: axiale Reibungskraft
- F_{Nax}: axiale Vorschubkraft

## Patentansprüche

1. Rotierendes Werkzeug, das sich in einer Axialrichtung (A) erstreckt zur Bearbeitung eines Bauteils, insbesondere Schraubvorrichtung (2) zum Einschrauben eines Schraubelements in ein Bauteil, mit
- einer Werkzeugaufnahme (16) für ein Bearbeitungswerkzeug insbesondere für ein Schraubwerkzeug (18),
- einem axial festen Drehantrieb (4) zur Erzeugung einer Drehbewegung und eines Drehmoments,
- einem Vorschubantrieb (14) zur Erzeugung einer Vorschubbewegung, die im Betrieb auf die Werkzeugaufnahme (16) übertragen wird,
- einer teleskopierbaren Übertragungseinheit (10) mit zwei zueinander in Axialrichtung (A) versetzbaren Bauteilen, nämlich eine Profilwelle (6) und eine entlang dieser versetzbaren Nabe (8) mit einem zur Profilwelle (6) korrespondierenden Innenprofil, wobei das eine Bauteil mit dem Drehantrieb (4) und das andere Bauteil mit dem Vorschubantrieb (14) und der Werkzeugaufnahme (16) verbunden ist und die durch den Drehantrieb (4) erzeugte Drehbewegung von dem einen Bauteil auf das andere übertragen wird, **dadurch gekennzeichnet, dass**
- die Profilwelle (6) und die Nabe (8) über eine schräg zur Axialrichtung (A) orientierte Profilverzahnung (22) miteinander verzahnt sind.

2. Werkzeug nach dem vorhergehenden Anspruch, **dadurch gekennzeichnet, dass** zwischen der Profilwelle (6) und der Nabe (8) keine Lagerelemente angeordnet sind.

3. Werkzeug nach einem der vorhergehenden Ansprüche, **dadurch gekennzeichnet, dass** die Profilwelle (6) zumindest eine Profilflanke (24) aufweist, die unter einem Schrägungswinkel (α) schräg zur Axialrichtung (A) orientiert ist.

4. Werkzeug nach dem vorhergehenden Anspruch, **dadurch gekennzeichnet, dass** der Schrägungswinkel (α) im Bereich von 2° bis 30° und vorzugsweise im Bereich von 5° bis 15° liegt.

5. Werkzeug nach einem der beiden vorhergehenden Ansprüche, **dadurch gekennzeichnet, dass** durch die schräg orientierte Profilverzahnung (22) im Betrieb eine axiale Vorschubkraft (F_{Nax}) sowie eine dieser axialen Vorschubkraft (F_{Nax}) entgegenwirkende axiale Reibungskraft (F_{Rax}) und damit eine Vorschubhemmung erzeugt wird, wobei der Schrägungswinkel (α) derart gewählt ist, dass die Vorschubhemmung zumindest verringert wird.

6. Werkzeug nach dem vorhergehenden Anspruch, **dadurch gekennzeichnet, dass** der Schrägungswinkel (α) derart gewählt ist, dass die Vorschubhemmung im Betrieb kompensiert ist.

7. Werkzeug nach Anspruch 5, **dadurch gekennzeichnet, dass** der Schrägungswinkel (α) derart gewählt ist, dass die erzeugte axiale Vorschubkraft (F_{Nax}) größer als die entgegenwirkende axiale Reibungskraft (F_{Rax}) ist.

8. Werkzeug nach einem der vorhergehenden Ansprüche, **dadurch gekennzeichnet, dass** um den Umfang der Profilwelle (6) verteilt mehrere Profilflanken (24) angeordnet sind, insbesondere 4 bis 12 Profilflanken.

9. Werkzeug nach einem der vorhergehenden Ansprüche, **dadurch gekennzeichnet, dass** es zur Ausübung eines an der Werkzeugaufnahme (16) anliegenden Einschraub-Drehmoments bis 500 Nm, insbesondere bis 150Nm und vorzugsweise bis 50 Nm ausgebildet ist.

10. Werkzeug nach einem der vorhergehenden Ansprüche, **dadurch gekennzeichnet, dass** es zur Ausübung einer an der Werkzeugaufnahme (16) anliegenden Vorschubkraft im Bereich zwischen 1 N bis 3000 N und insbesondere im Bereich zwischen 10 N und 300 N ausgebildet ist.
